# EUROPÄISCHE PATENTSCHRIFT

(11) **EP 0 334 892 B1**
(45) Veröffentlichungstag und Bekanntmachung des Hinweises auf die Patenterteilung: **20.05.1992**
(21) Anmeldenummer: 88900877.7
(22) Anmeldetag: 08.12.1987
(51) Int. Cl.: A47B 13/08, B27D 1/00

(54) **VERFAHREN ZUR HERSTELLUNG UNTERSCHIEDLICH DICKER PLATTEN AUS HOLZ ODER HOLZERSATZSTOFFEN**
PROCESS FOR MANUFACTURING PANELS OF DIFFERENT THICKNESS MADE OF WOOD OR WOOD SUBSTITUTES
PROCEDE POUR FABRIQUER DES PANNEAUX D'EPAISSEUR DIFFERENTE EN BOIS OU EN MATERIAUX DE SUBSTITUTION DU BOIS

(30) Priorität: 16.12.1986 DE 3642959
(43) Veröffentlichungstag der Anmeldung: 04.10.1989
(73) Patentinhaber: Schwaben-Türen GmbH, D-8872 Burgau (DE)
(72) Erfinder: Zöschinger, Theodor, D-8872 Burgau (DE)
(74) Vertreter: Ernicke, Hans-Dieter, Dipl.-Ing.
(86) Internationale Anmeldenummer: EP8700764
(87) Internationale Veröffentlichungsnummer: WO8804531

(56) Entgegenhaltungen:
- CH-A- 440 689
- DE-A- 2 047 213
- DE-A- 2 129 828
- DE-B- 1 209 719
- DE-C- 3 044 039
- FR-A- 774 516
- FR-A- 2 365 310
- FR-A- 2 553 023

## Beschreibung

Die Erfindung bezieht sich auf Verfahren zur Herstellung einer Hohlbauplatte aus Holz oder Holzersatzstoffen, bei dem zwei ursprünglich vollwandige Teilplatten an jeweils einer Seite ausgekehlt werden, so daß zwischen stehenbleibenden Stegen rinnenförmige Vertiefungen entstehen, wonach die Teilplatten an den Stirnflächen der Stege verleimt und mit den gegeneinander gerichteten Stegen zusammengepreßt werden.

Derartige Hohlbauplatten sind in der DE-C-30 44 039 beschrieben und werden im wesentlichen zur Herstellung von Türen benötigt.

Der Erfindung liegt die Aufgabe zugrunde, unterschiedlich dicke Platten zu entwickeln, die einerseits in verfahrensmäßig günstiger Weise hergestellt werden können und andererseits eine hohe Stabilität aufweisen.

Diese Aufgabe wird erfindungsgemäß dadurch gelöst, daß mindestens eine Teilplatte längs mindestens eines Randes bis zum Rand abgeschrägt wird, so daß Stege unterschiedlicher Höhe entstehen, wonach der durch die Abschrägung geschwächte Teilplatten-Bereich gegen die Stege der gegenüberliegenden Teilplatte biegeverformt wird und die Teilplatten anschließend zur Bildung einer Hohlbauplatte mit unterschiedlicher Dicke verleimt und gegeneinander gepreßt werden.

Im Rahmen der Erfindung sind zahlreiche Varianten ableitbar, die sich aus den Unteransprüchen ergeben.

So ist es beispielsweise möglich, die Reduzierung der Plattendicke über den gesamten Plattenumfang, oder nur einen Teil hiervon durchzuführen. Wenn zwei aneinandergrenzende Plattenseiten mit solchen Abschrägungen versehen sein sollen, empfiehlt es sich im Sinne der Erfindung, die Stege im Bereich des Plattenüberganges von normaler auf reduzierte Plattendicke quer zu ihrer Längsachse einzukerben, oder in sonstiger Weise zu durchbrechen. Auf diese Weise wird ermöglicht, die mit abgeschrägten Stegen versehene Schicht (Teilplatte) so zu verformen, daß im Eckenbereich der Platte sich eine Art Grat zwischen den unterschiedlich geneigten Abschrägungen der Platte ergibt.

In einer anderen zweckmäßigen Ausgestaltung der Erfindung ist vorgesehen, daß mindestens ein in der Hohlbauplatte gegenüberliegendes Rinnenpaar bis zum Rand der Teilplatten ausgefräst und in dieses Rinnenpaar ein im Querschnitt angepaßtes Profil eingesetzt und mit den Teilplatten verklebt bzw. verpreßt wird.

Solche Profile sind gemäß den Unteransprüchen für unterschiedliche Zwecke einsetzbar, beispielsweise zum Zwecke des Armierens der Platte oder der Bildung eines Beschlages für eine Steckverbindung benachbarter Platten, oder um eine Basis für das Einbringen von Gewindebohrungen und dergleichen Verbindungsmitteln zu schaffen.

Solche einsetzbare Profile können aus den unterschiedlichsten Materialien gebildet werden,beispielsweise aus Metall, wobei sich Leichtmetall-Profile in besonderer Weise empfehlen. Wenn es aber darum geht, Verbindungselemente, wie z.B. Schrauben, fest zu verankern, dann empfiehlt es sich, in die Rinnen Profile aus schichtweise aufgebautem Hartholz einzusetzen, wobei solche Profile nicht unbedingt die Rinne zu durchsetzen, sondern nur im Bereiche der Verbindungsstellen kurze Längen aufzuweisen brauchen.

Einzelheiten der Erfindung ergeben sich aus der Zeichnung. In ihr ist die Erfindung schematisch und beispielweise dargestellt. Es zeigen :
Fig. (1): einen Querschnitt durch einen Teilbereich einer Platte mit einer Abschrägung,
Fig. (2): einen Querschnitt durch zwei Teilschichten, aus denen die Platte gemäß Fig. (1) zusammengesetzt ist,
Fig. (3): eine Teildraufsicht auf eine der Schichten gem. Fig. (2) mit darin singearbeiteten nicht durchlaufenden Rinnen,
Fig. (4): eine Draufsicht entsprechend gem. Fig.(3) mit zum Teil durchlaufend angeordneten Rinnen,
Fig. (5): eine perspektivische Ansicht ausgekehlter Platten, von denen eine Platte abgeschrägt ist,
Fig. (6): eine perspektivische Ansicht der Platten gem. Fig. (5) im zusammengefügten Zustand,
Fig. (7): eine perspektivische Ansicht von zwei ausgekehlten Platten,
Fig. (8): eine perspektivische Ansicht der gem. Fig. (7) ausgekehlten Platten im Verbindungszustand,
Fig. (9): eine perspektivische Ansicht einer Teilplatte für die Bildung aneinandergrenzender Abschrägungen,
Fig. (10): eine perspektivische Ansicht der nacht Fig. (9) geformten und miteinander verbundenen Teilplatten und
Fig. (11): eine perspektivische Ansicht einer Platte mit verschiedenen Vorschlägen zur Bildung von Armierungen oder Beschlägen.

Im Beispiel der Fig. (1) ist ein teilweiser Querschnitt durch eine Platte (1) gezeigt, die an mindestens einer Seite eine Abschrägung (2) aufweisen soll. Die Erfindung geht davon aus, daß diese Platte (1) aus mindestens zwei Schichten (Teilplatten) (3,4) gebilded wird, von denen die Schicht (3), welche die Abschrägung (2) enthält, querschnittsgeschwächt ist und entlang der Grundebene (8) mit der anderen Schicht (45) verbunden wird. Es ist natürlich denkbar, auch die andere Schicht (4) mit einer solchen Abschrägung (2) zu versehen oder die Platte (1) aus mehreren Schichten zu bilden. Wesentlich ist dabei, daß diejenige Schnicht, welche die Abschrägung (2) enthält, querschnittsgeschwächt ausgebildet und deshalb verformbar gestalter ist.

Im Beispiel der Fig. (2) ist gezeigt, daß die einzelne Schicht (3,4) beispielsweise aus einer massiven Holzplatte, insbesondere Holzspanplatte besteht, in welche Rinnen (5) spanabhebend eingeformt werden. Bevorzugt sind die Rinnen 55) parallel zueinander angeordnet. Mindestens eine der Teilplatten (3,4), im Beispiel der Fig. (2) ist es die Teilplatte (3), wird entlang enier Fräsebene (9) spanabhebend bearbeitet. Diese Bearbeitung hat zur Folge, daß die Stege (6) längs dieser Fräsebene (9) spanabhebend verkürzt werden.

Wenn man nun die einander zugekehrten Flächen der Teilplatten (3,4) mit Klebstoff (7) versieht und miteinander verpreßt, ergibt sich eine Formgebung der Teilplatten (3,4), beispielsweise entsprechend der Form nach Fig. (1). Entscheidend ist hierbei, daß die Fräsebene (9) gemäß Fig. (2) in die Grundebene (8) gemäß Fig. (1) und (2) durch Verformung eines oder mehrerer der Teilplatten (3,4) gebracht wird. Es ist leicht einzusehen, daß auch die Teilplatte (4) verformt werden müßte, wenn sie eine Verkürzung ihrer Stege (6) längs einer Ebene analog zur Fräsebene (9) aufweisen würde.

In den Beispielen der Figuren (3) und (4) ist gezeigt, daß die spanabhebene geformten Rinnen (5) über Auskehlungen (11) in die Grundebene (8) gemäß Fig. (1) und (2) auslaufen und damit einen massiven Rahmenbereich (10) bilden, welcher an der Platte (1) umlaufend angeordnet ist. Die Teilplaten (3,4) werden in diesen Rahmenbereichen (10) miteinander verklebt und daher massiv gestaltet.

Man kann aber auch die Rinnen (5) bis zum Rand der einzelnen Teilplatte (3,4) durchlaufend gestalten, wie dies in Fig. (4) dargestellt ist. Dann ergibt sich eine nur teilweise Verbindung der Rahmenbereiche (10), was aber zur Folge hat, daß Beschläge eingesetzt werden können (vgl. Fig. (11)), die geeignet sind, benachbarte Platten (1) miteinander zu verbinden.

Im Ausführungsbeispiel der Figuren (5) und (6) wird zunächst davon ausgegangen, daß eine Teilplatte (4) entlang der Fräsebene (9) spanabhebend bearbeitet wird, während die andere Teilplatte (3) unbearbeitet bleibt. Beide Teilplatten (3,4) sind vorher natürlich zur Bildung der Rinnen (5) spanabhebend ausgekehlt worden.

Um die Stege (6) dieser Teilplatten (3,4) miteinander zu verbinden, ist es erforderlich, die Teilplatte (4) durch Biegung zu verformen. Es versteht sich, daß die Fräsebene (9) so gelegt werden muß, daß die Stirnflächen der Stege (6) plan aneinander zur Anlage kommen können. Das Ausführungsbeispiel der Figuren (5) und (6) zeigt, daß die Platte (1) in einer Oberfläche plan und an der anderen Oberfläche stellenweise abgeschrägt ist. Die Verformung befindet sich an der Stelle, wo die Abschrägung (2) beginnt. In der Regel sollte sich an dieser Stelle eine Auskehlung bzw. Rinne (5) befinden, so daß von der Verformung nur die Restwandstärke betroffen ist.

Beim Ausführungsbeispiel der Figuren (7) und (8) wird gezeigt, wie eine Platte (1) an beiden Oberflächen abgeschrägt werden kann. Dies wird dadurch erreicht, daß die Stege (6) beider beider Teilplatten (3,4) längs der beiden Fräsebenen (9) verhürzt werden. Je nachdem, welcher Winkel der einzelnen Fräsebene (9) zugeordnet wird, lassen sich unterschiedliche Neigungen der Abscbrägungen (2) erzielen.

Entsprechend dem Ausführungsbeispiel nacht den Figuren (9) und (10) können Abschrägungen auch um die Ecke einer Platte (1) herumgeführt werden. Es ist hierbei lediglich erforderlich, die Stege (6) mit Kerben (13) oder sonstigen Auskehlungen längs der Biegelinie zu versehen, sofern die zugeordnete Teilplatte (4) Längs dieser Kerben (13) biegeverformt werden muß.

Wenn zwei aneinandergrenzende Seiten einer Platte in diesem Sinne verformt werden, ergibt sich eine symbolische Kante (14), wie sie in Fig. (10) gezeigt ist. In Figur (10) ist auch strichpunktiert angedeutet, wie die Rinnen (5) in diesem Fall ausgebildet sind. Es versteht sich von selbst, daß die Pressung der Teilplatten (3,4) so lang aufrechterhalten bleibt, bis der Klebstoff zwischen den Stegen (6) abgebungen hat.

Im Beispiel der Fig. (11) sind Maßnahmen gezeigt, wie sie zur Anwendung bei der erfindungsgemäßen Platte geeignet erscheinen. Diese Maßnahmen sind jeweils einzeln zu betrachten, obwohl sie in einer Figur gezeigt sind.

Man kann z.B. die Rinne (5) einer Teilplatte (3,4) zylinderförmig gestalten und damit ein rohrförmiges Rohrprofil (15) einsetzen, welches sowohl als Versteifung, als auch als Beschlag dienen kann. Anstelle eines Rohrprofils (15) kann ein zylindrisches massives Profil eingesetzt werden.

Die Profilierung kann aber auch in Form eines Rechteckes (16) oder eines Quadrats (17) gebildet werden. Im Falle der Fig. (11) ist auch die Verwendbarkeit eines besonders geformten Profiles, beispielweise eines I-Profiles (18) gezeigt.

diese vorgenannten Profile dienen im wesentlichen zur Versteifung der Platte (1) in Sinne einer Armierung.

Es ist aber auch möglich, Profile in Form schichtweise aufgebauter Harthölzer (19) einzusetzen, die beispielsweise als Delignite (WZ) bezeichnet werden. Solche Harthölzer eignen sich speziell dafür, Grundbasis für Schraubbohrungen und dergleichen Verbindungsmittel zu bilden. Aus diesem Grunde können solche Verbindungsmittel auch verhältnismäßig kurz bemessen und an solchen Stellen angeordnet werden , wo Verbindungsmaßnahmen getroffen werden müssen.

### Stückliste

(1) Platte
(2) Abschrägung
(3) Teilplatte (Schicht)
(4) Teilplatte (Schicht)
(5) Rinne
(6) Steg
(7) Klebstoff
(8) Grundebene
(9) Fräsebene
(10) Rahmenbereich
(11) Auskehlung
(12) durchlaufender Bereich der Rinne
(13) Kerbe
(14) Kante
(15) Rohrprofil
(16) Rechteckprofil
(17) Quadratprofil
(18) I-profil
(19) Hartholz-Schichtprofil

## Patentansprüche

1. verfahren zur Herstellung einer Hohlbauplatte (1) aus Holz oder Holzersatzstoffen, bei dem zwei ursprünglich vollwandige Teilplatten (3,4) an jeweils einer Seite ausgekehlt werden, so daß zwischen stehenbleibenden Stegen (6) rinnenförmige vertiefungen (5) entstehen, wonach die Teilplatten (3,4) an den Stirnflächen der Stege (6) verleimt (7) und mit den gegeneinander gerichteten Stegen (6) zusammengepreßt werden, dadurch **gekennzeichnet**, daß mindestens eine Teilplatte (3,4) längs mindestens eines Randes bis zum Rand abgeschrägt wird, so daß Stege (6) unterschiedlicher Höhe entstehen, wonach der durch die Abschrägung geschwächte Teilplatten-Bereich gegen die Stege (6) der gegenüberliegenden Teilplatte (3,4) biegeverformt wird und die Teilplatten (3,4) anschließend zur Bildung einer Hohlbauplatte (1) mit unterschiedlicher Dicke verleimt und gegeneinander gepreßt werden.

2. verfahren nach Anspruch 1, dadurch **gekennzeichnet**, daß im Falle einer quer zur Längsachse der Stege (6) erfolgenden Biegeverformung die Stege (6) der Teilplatte (3,4) am Übergang der Abschrägung zum unverformt bleibenden Stegbereich längs der Biegelinie eingekerbt (13) oder in sonstiger Weise durchbrochen werden.

3. Verfahren nach Anspruch 1 oder 2, dadurch **gekennzeichnet**, daß die einzelne Teilplatte (3,4) längs des gesamten Plattenumfanges oder eines Teiles hiervon abgeschrägt wird.

4. verfahren nach Anspruch 1, dadurch **gekennzeichnet**, daß mindestens ein in der Hohlbauplatte gegenüberliegendes Rinnenpaar (5) bis zum Rand der Teilplatten (3,4) ausgefräst und in dieses Rinnenpaar (5) ein im Querschnitt angepaßtes Profil (15 bis 19) eingesetzt und mit den Teilplatten (3,4) verbunden wird.

5. verfahren nach Anspruch 4, dadurch **gekennzeichnet**, daß das eingesetzte Profil (15 bis 19) als Beschlag für eine Steckverbindung benachbarter Hohlbauplatten (1) verwendet wird.

6. verfahren nach Anspruch 4 oder 5, dadurch **gekennzeichnet**, daß das eingesetzte Profil (15 bis 19) mit Gewindebohrungen oder dgl. verbindungsmitteln versehen wird.

7. verfahren nach Anspruch 4, dadurch **gekennzeichnet**, daß das eingesetzte Profil (15 bis 19) als Armierung verwendet wird.

8. Verfahren nach Anspruch 4, dadurch **gekennzeichnet**, daß das eingesetzte Profil (15 bis 19) aus Metall, insbesondere Leichtmetall, oder aus einem schichtweise aufgebauten Hartholz (z.B. Delignite (WZ) gebildet wird.

## Claims

1. Process for manufacturing a hollow structural panel (1) of wood or wood substitutes, in which two originally solid-walled part panels (3, 4) are hollowed out in each case on one side so that there are produced between remaining webs (6) channel-shaped depressions (5), after which the part panels (3, 4) are glued (7) at the end faces of the webs (6) and are pressed together by means of the webs (6) directed towards one another, characterized in that at least one part panel (3, 4) is bevelled off along at least one edge as far as the edge, so that webs (6) of different heights are produced, after which the part panel region thinned by the bevelling off is strain-bent towards the webs (6) of the opposing part panel (3, 4) and the part panels (3, 4) are then glued to form a hollow structural panel (1) of varying thickness and are pressed against one another.

2. Process according to Claim 1, characterized in that, in the case of a bending strain transverse to the longitudinal axis of the webs (6), the webs (6) of the part panel (3, 4) at the transition of the bevelling off to the web region remaining unstrained are notched (13) along the bend line or are broken through in some other way.

3. Process according to Claim 1 or 2, characterized in that the individual part panel (3, 4) is bevelled off along the entire panel perimeter or a part thereof.

4. Process according to Claim 1, characterized in that at least one pair (5) of channels opposite in the hollow structural panel is milled out as far as the edge of the part panels (3, 4) and there is inserted in this channel pair (5) a profiled section (15 to 19) matched in cross-section and this is connected to the part panels (3, 4).

5. Process according to Claim 4, characterized in that the inserted profiled section (15 to 19) is used as a mounting for a plug-type connection of adjacent hollow structural panels (1).

6. Process according to Claim 4 or 5, characterized in that the inserted profiled section (15 to 19) is provided with threaded bores or similar connection means.

7. Process according to Claim 4, characterized in that the inserted profiled section (15 to 19) is used as a reinforcement.

8. Process according to Claim 4, characterized in that the inserted profiled section (15 to 19) is formed from metal, in particular light metal, or from a hardwood (e.g. Delignite (TM)) built up in layers.

## Revendications

1. Procédé de fabrication d'un panneau de construction (1) creux en bois ou en matériaux de remplacement du bois, qui consiste à évider sur l'une de leurs faces deux panneaux partiels (3,4) pleins de départ de manière à créer des mortaises (5) en forme de goulotte entre des moulures qui subsistent, à encoller ensuite les surfaces frontales des moulures (6) des panneaux partiels (3,4) et à presser ces derniers l'un contre l'autre par leurs moulures (6) dirigées en sens opposé, caractérisé en ce qu'il consiste à tailler en biseau jusqu'au bord au moins un panneau partiel (3,4) le long de l'un au moins de ses bords de manière à créer des moulures (6) de hauteurs différentes, puis à déformer en flexion la partie des panneaux partiels affaiblie par le biseau pour l'amener contre les moulures (6) du panneau partiel (3,4) opposé et ensuite à encoller les panneaux partiels (3,4) et à les presser l'un contre l'autre pour former un panneau de construction (1) creux d'épaisseur variable.

2. Procédé suivant la revendication 1, caractérisé en ce qu'il consiste, dans le cas d'une déformation en flexion s'effectuant transversalement à l'axe longitudinal des moulures (6), à encocher (13) ou à interrompre d'une autre manière le long de la courbe flexion, les moulures (6) des panneaux partiels (3,4) à la transition entre la partie obiseautée et la partie de la moulure qui reste non déformée.

3. Procédé suivant la revendication 1 ou 2, caractérisé en ce qu'il consiste à tailler en biseau les panneaux partiels ( 3, 4 ) le long de tout le pourtour du panneau ou d'une partie de celui-ci.

4. Procédé suivant la revendication 1, caractérisé en ce qu'il consiste à mortaiser au moins une paire de goulottes (5) opposées dans le panneau de construction creux, et à insérer dans cette paire de goulottes (5) un profilé (15 à 19) de section transversale adaptée et à le relier aux panneaux partiels (3,4).

5. Procédé suivant la revendication 4, caractérisé en ce qu'il consiste à utiliser le profilé (15 à 19) inséré comme ferrure pour une liaison par enfichage de panneaux de construction (1) creux voisins.

6. Procédé suivant la revendication 4 ou 5, caractérisé en ce qu'il consiste à munir le profilé (15 à 19) inséré de taraudages ou de moyens de fixation ou analogues.

7. Procédé suivant la revendication 4, caractérisé en ce qu'il consiste à utiliser le profilé (15 à 19) inséré comme armature.

8. Procédé suivant la revendication 4, caractérisé en ce qu'il consiste à constituer le profilé (15 à 19) inséré en métal, notamment en métal léger, ou en un bois dur constitué de manière stratifiée (par exemple en Delignite (marque de fabrique)).
